# EUROPÄISCHE PATENTSCHRIFT

(11) **EP 0 577 864 B1**
(45) Veröffentlichungstag und Bekanntmachung des Hinweises auf die Patenterteilung: **28.09.1994**
(21) Anmeldenummer: 92111379.1
(22) Anmeldetag: 04.07.1992
(51) Int. Cl.: H01H 9/00

(54) **Umschaltanordnung**
Change-over device
Dispositif commutateur

(43) Veröffentlichungstag der Anmeldung: 12.01.1994
(73) Patentinhaber: MASCHINENFABRIK REINHAUSEN GMBH, 93025 Regensburg (DE)
(72) Erfinder: Dohnal, Dieter, Dr.-Ing., W-8417 Lappersdorf (DE); Pillmeier, Leonhard, Ing. grad., W-8400 Regensburg (DE)

(56) Entgegenhaltungen:
- CH-A- 253 336
- DE-C- 4 016 428
- FR-A- 2 232 132
- FR-A- 2 310 624

## Beschreibung

Die Erfindung betrifft eine Umschaltanordnung zur lastlosen Umschaltung zwischen zwei Festkontakten bei Änderung der Drehrichtung einer Antriebswelle, insbesondere für Stufenschalter an Stufentransformatoren.

Eine solche Umschaltanordnung gemäß dem Oberbegriff des ersten Patentanspruches ist speziell für Lastumschalter von Stufenschaltern aus der FR-A- 2 232 132 und DE-C- 25 20 670 bekannt. Bei dieser Anordnung sind Umschaltkontakte in Reihe zu den beiden Schaltkontakten angeordnet, wobei jeweils einer der Schaltkontakte direkt mit der Lastableitung verbindbar ist, derart, daß sich die beiden Schaltkontakte bei Schaltrichtungsumkehr in ihrer Funktion als Hauptschaltkontakt und als Widerstandsschaltkontakt ablösen. Dies hat der Vorteil, daß der Kontaktabbrand bei beiden Schaltkontakten gleichmäßig fortschreitet, unabhängig davon, ob der entsprechende zu schaltende Stufentransformator häufig mit dem vollen Laststrom, was zu starkem Abbrand des Hauptschaltkontaktes führt, oder bei Leerlauf, mit einem sehr geringen Laststrom mit entsprechend geringem Abbrand dieses Kontaktes, beansprucht wird.

Die Umschaltkontakte sind dabei als einpoliger Umschalter ausgebildet, dessen beweglicher mit der Lastableitung verbundener Umschaltkontakt je nach Schaltrichtung an einem seiner beiden festen Gegenkontakte anliegt, wobei jeweils ein Gegenkontakt mit jeweils einem Schaltkontakt direkt in Verbindung steht.

Bei dieser Umschaltanordnung werden der bewegliche Umschaltkontakt und die beweglichen Schaltkontakte gemeinsam von einem Kraftspeicher betätigt, der nach Auslösung direkt auf den Umschaltkontakt einwirkt. Dabei nimmt der Umschaltkontakt mittels eines mechanischen Anschlages die Schaltkontakte mit; bei Drehrichtungsumkehr wird der Umschaltkontakt zunächst von einem festen Gegenkontakt zum anderen bewegt, ehe die beschriebene Mitnahme der Schaltkontakte erfolgt.

Diese bekannte Umschaltanordnung weist jedoch den Nachteil auf, daß der Umschaltkontakt wie auch die eigentlichen Schaltkontakte vom Kraftspeicherantrieb bewegt werden, womit ein Teil der im Kraftspeicher vorhandenen Energie bereits für die Betätigung des Umschaltkontaktes aufgewandt werden muß und somit für eine sichere Betätigung der beiden eigentlichen Schaltkontakte nicht mehr zur Verfügung steht. Außerdem verlängert sich die Gesamtschaltzeit von einer Stufe zur anderen, für die der Kraftspeicher ausgelegt sein muß, um die Schaltzeit des Umschaltkontaktes, die zur Schaltzeit der beiden Schaltkontakte hinzukommt.

Aufgabe der vorliegenden Erfindung ist es, die Betätigung eines einpoligen Umschaltkontaktes so zu verändern, daß dieser direkt von einer Antriebswelle antreibbar ist, d.h. daß ohne Zwischenschaltung eines Kraftspeichers eine Betätigung des Umschalters erfolgt, bei mehreren Schaltungen in gleicher Richtung, d.h. mehrmaligem Drehen der Schaltwelle im gleichen Drehsinn, jedoch der Umschalter in seiner Stellung verharrt.

Diese Aufgabe wird erfindungsgemäß durch die Merkmale des ersten Patentanspruches gelöst. Die Unteransprüche beinhalten vorteilhafte Weiterbildungen der Erfindung.

Der Vorteil der Erfindung besteht insbesondere darin, daß der leistungslos schaltende Umschaltkontakt, der direkt von der Antriebswelle betätigt wird, keine komplizierte Mechanik zwischen Kraftspeicher und Umschaltkontakt zu dessen Betätigung als auch zur Koordinierung mit der Betätigung der Schaltkontakte erfordert.

Es sind darüber hinaus auch keine bestimmten Anforderungen an den Kraftspeicher gestellt; es ist beispielsweise unerheblich, ob er in beiden Richtungen spann- bzw. auslösbar ist.

Durch die mit der Antriebswelle verbundenen Laufrollen ist eine einfache und sichere Betätigung des Umschaltkontaktes gewährleistet; die elastische Ausführung des Betätigungsteiles, auf das die Laufrollen wirken, gestattet dabei größere Montagetoleranzen und verhindert ein Verklemmen oder Drängen.

Die Erfindung soll nachfolgend beispielhaft näher erläutert werden.
Es zeigen:
- Fig. 1: eine erste Ausführungsform einer erfindungsgemäßen Umschaltanordnung von oben gesehen
- Fig. 2: einen Schnitt A-A durch das Gehäuse dieser Umschaltanordnung
- Fig. 3: einen Schnitt B-B durch die Laufrollen dieser Umschaltanordnung
- Fig. 4: eine zweite Ausführungsform einer erfindungsgemäßen Umschaltanordnung von oben gesehen
- Fig. 5: dieselbe in seitlicher Schnittdarstellung.

Bei einer ersten Ausführungsform der Erfindung besteht die Umschaltanordnung aus einem Betätigungsteil und einem eigentlichen Umschaltteil.

Als Betätigungsteil wirkt ein Rollenlager 2, das fest mit der Antriebswelle 1 verbunden ist und eine oder mehrere Laufrollen 3 trägt. Die Zahl der Laufrollen 3 ist u.a. davon abhängig, um welchen Winkel sich die Antriebsrolle 1 bei jedem Schaltschritt dreht.

Vorzugsweise sind, wie in der Zeichnung dargestellt, zwei Laufrollen 3 jeweils um 180° versetzt an den freien Enden des Rollenträgers angeordnet, wobei zweckmäßigerweise innerhalb der eigentlichen Laufrollen 3 jeweils eine Distanzhülse 31 vorgesehen ist, um auf an sich bekannte Weise die Drehbarkeit der Laufrollen zu garantieren. Das Umschaltteil besteht aus einer elektrisch leitenden Schaltwippe 4, die in einem Punkt 41 drehbar gelagert ist und an beiden freien Enden, vorzugsweise symmetrisch, Kontaktflächen 42, 43 aufweist, die jeweils in einer Endstellung der Schaltwippe 4 auf einen Festkontakt 61, 62 auftreffen und eine elektrisch leitende Verbindung mit diesem herstellen.

Ferner ist die Schaltwippe 4 mit einer Rastkontur 44 versehen, deren Oberfläche einen bestimmten Abstand zum Drehpunkt 41 aufweist.

Ebenfalls Bestandteil des Umschaltteiles ist ein Rastglied 5, das um einen Drehpunkt 51 in gleicher horizontaler Ebene wie die Schaltwippe 4 schwenkbar ist und eine federbelastete Rastkontur 54 an seinem freien, verschwenkbaren Ende aufweist, die in die Rastkontur 44 der Schaltwippe 4 eingreift, so daß Schaltwippe 4 und Rastglied 5 mit entgegengesetztem Drehsinn gemeinsam bewegbar sind. Zweckmäßigerweise sind dazu sowohl die Rastkontur 44 als auch die Rastgegenkontur 54 als korrespondierende Innen- bzw. Außenradien ausgebildet.

Das Rastglied 5 selbst besteht aus einem Federzapfen 52 und einer konzentrischen Federscheibe 53, die die Rastgegenkontur 54 trägt und mittels einer um den Federzapfen 52 angeordneten Druckfeder 55 gegen die Rastkontur 44 gedrückt wird.

An der der Rastkontur 44 gegenüberliegenden Seite ist die Schaltwippe 4 mit einem Betätigungsteil 7 fest verbunden. Das Betätigungsteil 7 ist in sich elastisch, beispielsweise aus Federstahl bestehend, und so dimensioniert, daß die Laufrollen 3 auf dieses Betätigungsteil 7 auftreffen und damit die Schaltwippe betätigen.

Die in Fig. 1 gezeigte Stellung ist nach einer Drehung der Antriebswelle 1 entgegen dem Uhrzeigersinn erreicht worden. Die rechte Laufrolle 3 ist auf das Betätigungsteil 7 aufgelaufen und hat es gemeinsam mit der Schaltwippe 4 in die gezeigte Stellung gedreht.

Die Festkontakte 61, 62 erhalten das jeweils elektrische Potential jeweils isoliert voneinander durch Kontaktbänder 63, 64, die Ableitung des Umschaltkontaktes erfolgt durch ein weiteres Kontaktband 56 am Federzapfen 52.

In der in der Fig. 1 gezeigten Stellung ist also der rechte Festkontakt 61 mit der Lastableitung verbunden.

Durch das Rastglied 5 wird eine sichere und vollständige Umschaltung der Schaltwippe 4 bis zum Anschlag am jeweiligen anderen Festkontakt 61, 62 gewährleistet.

Erfolgt der nächste Schaltschritte in der gleichen Richtung, d.h. dreht sich die Schaltwelle wiederum entgegen dem Uhrzeigersinn, so fährt die Laufrolle 3 über das elastische Betätigungsteil hinweg, ohne eine Schaltänderung zu bewirken. Bei Drehung der Schaltwelle im Uhrzeigersinn wird das Betätigungsteil 7 verschwenkt und damit die Schaltwippe 4 in die entgegengesetzte Endstellung gebracht; dann ist der linke Festkontakt 62 mit der Lastableitung verbunden, die durch den Federzapfen 52 führt.

Die Schaltwippe 4 mit dem Betätigungsteil 7, das komplette Rastglied 5 sowie die Festkontakte 61, 62 sind zweckmäßigerweise in einem Gehäuse 8 angeordnet, das aus zwei symmetrischen Gehäusehälften 81, 82 mit entsprechenden Ausnehmungen zum Fixieren der Festkontakte 61, 62 sowie der Schaltwippe 4 und des Rastgliedes 5 besteht.

In vorteilhafter Weiterbildung der Erfindung ist es möglich, den Platzbedarf besonders gering zu halten, indem die Antriebswelle möglichst dicht parallel zu der inneren Wandung eines Gefäßes, beispielsweise eines Stufenschaltergefäßes, angeordnet werden kann. Dabei kann der erforderliche Schwenkbereich dadurch gewonnen werden, daß bei jeder Drehung der Antriebswelle um 180° eine der Laufrollen auf die Innenwand des Gefäßes aufläuft, wodurch der gesamte Rollenbolzen aus seiner Mittellage verschoben wird und damit die gegenüberliegende Laufrolle in den Bereich des elastischen Betätigungsteiles gelangt.
Eine solche Ausführungsform der Erfindung ist in den Figuren 4 und 5 dargestellt.
Eine Antriebswelle 11 ist von waagerechten Bohrungen durchsetzt, in denen Rollenbolzen 12 verschiebbar geführt sind; die Führung jedes Rollenbolzens 12 erfolgt durch Führungsbuchsen 14, 15, die beidseitig in der Bohrung bzw. in den Bohrungen stecken und einen äußeren Bund aufweisen, der verhindert, daß sie nach innen rutschen.
An beiden Enden der Rollenbolzen 12 sind Laufrollen 13 auf an sich bekannte Weise drehbar angeordnet.
Statt der dargestellten Befestigung der Laufrollen 13 zwischen zwei parallelen Rollenbolzen 12 ist es auch möglich, nur einen einzigen solchen Rollenbolzen vorzusehen.
In der Mitte jedes Rollenbolzens 12, innerhalb der hohlen Antriebswelle 11 also, befindet sich jeweils ein Widerlager 110, 111.
Jeweils zwischen dem Widerlager 110, 111 und den Innenseiten der Führungsbuchsen 14, 15 stützen sich Federn 16, 17, 18, 19 ab, so daß jeder Rollenbolzen 12 beidseitig linear verschiebbar ist, jedoch durch Federkraft stets in seine stabile Mittellage symmetrisch zur Längsachse der Antriebswelle 11 zurückgezogen wird.
Bei deren Drehung läuft eine der Laufrollen 13 an der inneren Wandung des Isolierstoffzylinders auf und bewirkt die beschriebene Verschiebung, wodurch die andere Laufrolle 13 in Eingriff mit dem hier nicht näher dargestellten Betätigungsteil gelangt.

Zweckmäßigerweise besteht zumindest die Oberfläche der Laufrollen 3, 13 aus Teflon®; dies ermöglicht ein sehr verschleißarmes Auflaufen auf einen beispielsweise aus GFK bestehenden Isolierstoffzylinder

Nach einer weiteren bevorzugten Ausführungsform der Erfindung werden die Führungsbuchsen 14, 15 durch Fixierbleche 112, 113 in der jeweiligen Bohrung der Antriebswelle 11 gehalten; die Krümmung der Fixierbleche 112, 113 ist der der Antriebswelle 11 angepaßt. Die Fixierbleche 112, 113 wiederum können durch die radiale Umwicklung der gesamten Antriebswelle 11 im entsprechenden Bereich auf einfache Weise und ohne besondere Befestigungsmittel auf der Antriebswelle fixiert werden.

## Patentansprüche

1. Umschaltanordnung zur Umschaltung zwischen zwei Festkontakten (61, 62) bei Änderung der Drehrichtung einer Antriebswelle (1, 11), insbesondere bei Stufenschaltern für Stufentransformatoren,
bestehend aus einem Schalterteil und einem Rollenteil,
wobei das Schalterteil eine elektrisch leitende Schaltwippe (4) aufweist, die an ihren beiden freien Enden mit jeweils einer Kontaktfläche (42, 43) versehen und zwischen zwei Festkontakten (61, 62) drehbar gelagert ist,
wobei die Schaltwippe (4) ein Betätigungsteil (7) aufweist, das in den Bereich des Rollenteils ragt, derart, daß bei jeder erstmaligen relativen Bewegung von Schaltwippe (4) und Rollenteil richtungsabhängig die Schaltwippe (4) in die entgegengesetzte Endstellung verschwenkt wird,
wobei die Schaltwippe (4) weiterhin mit einem um einen separaten Drehpunkt (51) drehbaren federbelasteten Rastglied (5) verbunden ist, das in einem bestimmten Abstand vom Drehpunkt (41) der Schaltwippe (4) an dieser angreift und lediglich zwei stabile Stellungen der Schaltwippe (4) zuläßt, in denen jeweils eine ihrer Kontaktflächen (42, 43) mit einem Festkontakt (61, 62) elektrisch leitend in Verbindung steht
und wobei die Lastableitung der Umschaltanordnung direkt von der Schaltwippe (4) oder dem dann ebenfalls elektrisch leitenden Rastglied (5) erfolgt,
dadurch gekennzeichnet,
daß das Betätigungsteil (7) elastisch ausgebildet ist,
daß das Rollenteil direkt mit der Antriebswelle (1, 11) verbunden ist und mindestens eine verschwenkbare Laufrolle (3, 13) aufweist, die die Schaltwippe (4) betätigt, derart, daß die mindestens eine Laufrolle (3, 13) an mindestens einem Ende eines Rollenbolzens (2, 12) drehbar angeordnet ist
und daß der Rollenbolzen (2, 12) die Antriebswelle (11) senkrecht zu deren Längsachse durchdringt, so daß die mindestens eine Laufrolle (3, 13) bei Drehung der Antriebswelle (11) eine konzentrische Kreisbahn beschreibt.

2. Umschaltanordnung nach Anspruch 1,
dadurch gekennzeichnet,
daß der Rollenbolzen (2, 12) an beiden freien Enden Laufrollen (3, 13) aufweist, und gegen eine Federkraft in beiden Richtungen in seiner Längsachse in der Antriebswelle (11) aus seiner Mittellage verschiebbar ist
und daß bei der Drehung der Antriebswelle (11) eine der Laufrollen (3, 13) auf eine Wandung, vorzugsweise die Innenseite eines Isolierstoffzylinders des Stufenschalters, aufläuft und damit die jeweils andere Laufrolle (13, 3) in den Bereich des Betätigungsteiles aus ihrer konzentrischen Kreisbahn ausgelenkt wird.

3. Umschaltanordnung nach Anspruch 2,
dadurch gekennzeichnet,
daß der oder die Rollenbolzen (12) durch beidseitige Führungsbuchsen (14, 15) linear geführt wird bzw. werden, wobei die Führungsbuchsen (14, 15) einen äußeren Bund aufweisen, der über der entsprechenden Bohrung durch die Antriebswelle (11) außen übersteht.

4. Umschaltanordnung nach Anspruch 3,
dadurch gekennzeichnet,
daß die Führungsbuchsen (14, 15) außen durch Fixiermittel (112, 113) gehalten sind, deren Krümmung der äußeren Kontur der Antriebswelle (11) angepaßt ist.

5. Umschaltanordnung nach Anspruch 4,
dadurch gekennzeichnet,
daß die Fixiermittel (112, 113) und damit die jeweiligen Führungsbuchsen (14, 15) durch radiale Umwicklung mit einem Wickelband (114) auf der Antriebswelle (11) gehalten sind.

6. Umschaltanordnung nach einem der Ansprüche 2 bis 5,
dadurch gekennzeichnet,
daß sich innerhalb der Antriebswelle (11) in der Mitte jedes Rollenbolzens (12) ein Widerlager (110, 111) befindet und daß sich jeweils zwischen Widerlager (110, 111) und innerem Rand der entsprechenden Führungsbuchse (14, 15) Schraubenfedern (16, 17, 18, 19) abstützen, die den Rollenbolzen (12) umgeben.

## Claims

1. Switch-over arrangement for switching over between two fixed contacts (61, 62) on changing of the rotational direction of a drive shaft (1, 11), particularly in tap selectors for tapped transformers, consisting of a switch part and a roller part, wherein the switch part comprises an electrically conductive switching rocker (4), which is provided at each of its two free ends with a respective contact surface (42, 43) and is rotatably mounted between two fixed contacts (61, 62), wherein the switching rocker (4) comprises an actuating part which projects into the region of the roller part in such a manner that or each first relative movement of switching rocker (4) and roller part the switching rocker is pivoted in dependence on direction into the opposite end setting, wherein the switching rocker (4) furthermore is connected with a spring-loaded detent element (5) which is rotatable about a separate fulcrum (51) and which engages at the switching rocker (4) at a determined spacing from the fulcrum (41) thereof and allows merely two stable settings of the switching rocker (4), in which each time one of its contact surfaces (42, 43) stands in electrically conductive connection with a fixed contact (61, 62), and wherein the load output of the switch-over arrangement takes place directly from the switching rocker (4) or the detent element (5) then similiarly electrically conductive, characterised thereby that the actuating part (7) is constructed to be resilient, that the roller part is connected directly with the drive shaft (1, 11) and has at least one pivotable roller (3, 13), which actuates the switching rocker (4) in the manner that the at least one roller (3, 13) is rotatably arranged at at least one end of a roller pin (2, 12), and that the roller pin (2, 12) penetrates the drive shaft (11) perpendicularly to the longitudinal axis thereof so that the at least one roller (3, 13) describes a concentric circular path on rotation of the drive shaft (11).

2. Switch-over arrangement according to claim 1, characterised thereby that the roller pin (2, 12) has rollers (3, 13) at both free ends and is displaceable out of its middle position against a spring force in both directions in its longitudinal axis in the drive shaft (11) and that on rotation of the drive shaft (11) one of the rollers (3, 13) runs on a wall, preferably the inner side of a cylinder of insulating material of the tap selector, and therewith the respective other roller (13, 3) is pivoted out of its concentric circular path into the region of the actuating part.

3. Switch-over arrangement according to claim 2, characterised thereby that the roller pin or roller pins (12) is or are linearly guided by guide bushes (14, 15) at both ends, wherein the guide bushes (14, 15) have an outer collar which projects outwardly beyond the corresponding bore through the drive shaft (11).

4. Switch-over arrangement according to claim 3, characterised thereby that the guide bushes (14, 15) are outwardly retained by fixing means (112, 113), the curvature of which is matched to the external contour of the drive shaft (11).

5. Switch-over arrangement according to claim 4, characterised thereby that the fixing means (112, 113) and therewith the respective guide bushes (14, 15) are retained on the drive shaft (11) by radial winding with a winding band (114).

6. Switch-over arrangement according to claims 2 to 5, characterised thereby that a counterbearing (110, 111) is disposed within the drive shaft (11) in the middle of each roller pin (12) and helical springs (16, 17, 18, 19), which surround the roller pins (12), are supported each time between counterbearing (110, 111) and inner edge of the corresponding guide bush (14, 15).

## Revendications

1. Dispositif inverseur pour régler une inversion entre deux contacts fixes (61, 62) lors du changement de sens de rotation d'un axe d'entraînement (1, 11), notamment pour des changeurs de prises de transformateurs de réglage,
dispositif composé d'une partie de commutation et d'une partie à galet,
la partie de commutation ayant une bascule (4) conductrice dont les deux extrémités libres sont munies chacune d'une surface de contact (42, 43), cette bascule pouvant tourner entre deux contacts fixes (61, 62)
la bascule (4) ayant une pièce de manoeuvre (7) qui vient dans la zone de la partie à galet de façon que pour chaque premier mouvement relatif de la bascule (4) et de la partie de galet, la bascule (4) est pivotée vers la position de fin de course opposée, en fonction du sens de rotation,
la bascule (4) coopérant également avec un organe d'accrochage (5) chargé par ressort, tournant autour d'un point de rotation (51) séparé, et qui coopère avec la bascule (4) à une distance déterminée du centre de rotation (41) et n'autorise que deux positions stables pour la bascule (4), positions dans lesquelles chaque fois l'une des surfaces de contact (42, 43) est reliée électriquement à un contact fixe (61, 62),
et la sortie de charge du dispositif inverseur se fait directement sur la bascule (4) ou sur l'organe d'accrochage (5) également conducteur,
dispositif caractérisé en ce que :
- la pièce de manoeuvre (7) est élastique,
- la partie à galet est reliée directement à l'axe d'entraînement (1, 11) et comporte au moins un galet basculant (3, 13) qui actionne la bascule (4),
- au moins un galet de roulement (3, 13) étant monté à rotation à au moins une extrémité d'un goujon porte galet (2, 12),
- et le goujon porte galet (2, 12) traverse l'axe d'entraînement (11) perpendiculairement à son axe géométrique de façon qu'au moins un galet de roulement (3, 13) décrive une trajectoire concentrique lors de la rotation de l'axe d'entraînement (11).

2. Dispositif inverseur selon la revendication 1, caractérisé en ce que le goujon porte galet (2, 12) comporte des galets de roulement (3, 13) à ses deux extrémités libres et il peut être coulissé dans les deux directions de son axe longitudinal, dans l'axe d'entraînement (11), à partir de sa position médiane, contre la force de ressort, et lors de la rotation de l'axe d'entraînement (11), l'un des galets de roulement (3, 13) roule sur une paroi, de préférence le côté intérieur d'un cylindre en matériau isolant du changeur de prise et déplace l'autre galet (13, 3) respectif dans la zone de la pièce de manoeuvre, en faisant sortir ce galet de sa trajectoire concentrique.

3. Dispositif inverseur selon la revendication 2, caractérisé en ce que le ou les goujons porte galet (12) sont guidés de manière linéaire par des douilles de guidage (14, 15), des deux côtés, ces douilles de guidage (14, 15) ayant une collerette extérieure qui dépasse du perçage correspondant dans l'axe d'entraînement (11).

4. Dispositif inverseur selon la revendication 3, caractérisé en ce que les buses de guidage (14, 15) sont maintenues extérieurement par des moyens de fixation (112, 113) dont la courbure est adaptée au contour extérieur de l'axe d'entraînement (11).

5. Dispositif inverseur selon la revendication 4, caractérisé en ce que les moyens de fixation (112, 113) et ainsi les douilles de guidage (14, 15) respectives sont maintenus par enroulement radial par une bande d'enroulement (114) sur l'axe d'entraînement (11).

6. Dispositif inverseur selon l'une des revendications 2 à 5, caractérisé en ce qu'à l'intérieur de l'axe d'entraînement (11), au milieu de chaque goujon porte galet (12) il y a un appui (110, 111) et en ce qu'entre chaque appui (110, 111) et le bord intérieur de la douille de guidage (14, 15) correspondante on a en appui, des ressorts hélicoïdaux (16, 17, 18, 19) qui entourent les goujons porte galet (12).
